# EUROPÄISCHE PATENTSCHRIFT

(11) **EP 1 683 238 B1**
(45) Veröffentlichungstag und Bekanntmachung des Hinweises auf die Patenterteilung: **23.04.2008**
(21) Anmeldenummer: 04786938.3
(22) Anmeldetag: 13.09.2004
(51) Int. Cl.: H01R 13/66, H01R 13/50, H01R 12/08

(54) **Steckverbinder zur elektrischen Kontaktierung von Verbrauchern**
Connector for electrically contacting consumers
Connecteur enfichable pour mettre en contact des récepteurs

(30) Priorität: 27.10.2003 DE 10350233
(43) Veröffentlichungstag der Anmeldung: 26.07.2006
(73) Patentinhaber: Behr GmbH & Co. KG, 70469 Stuttgart (DE)
(72) Erfinder: HEGNER, Hilmar, 71364 Winnenden (DE); KREUZER, Walter, 71229 Leonberg (DE); OTTO, Jürgen, 75428 Illingen (DE); PUBRL, Harald, 70437 Stuttgart (DE)
(74) Vertreter: Grauel, Andreas
(86) Internationale Anmeldenummer: PCT/EP2004/010216
(87) Internationale Veröffentlichungsnummer: WO 2005/053110

(56) Entgegenhaltungen:
- EP-A- 1 249 896
- US-A- 5 226 634
- US-A- 5 620 331

## Beschreibung

Die Erfindung betrifft einen Steckverbinder zur elektrischen Kontaktierung von Verbrauchern, insbesondere in einem Bussystem, mit einem Leiterstrang, insbesondere für eine Heizungs- oder Klimaanlage für ein Kraftfahrzeug.

Heutige Fahrzeugklimaanlagen werden über ein Steuergerät gesteuert bzw. geregelt, das als bauliche Einheit mit einer Bedieneinheit, die in der Mittelkonsole bzw. in der Armaturentafel angeordnet ist, ausgebildet ist. Das Bedien- und Steuergerät weist Bedienelemente, wie Schalter, Taster, Drehknöpfe usw., auf, über die Benutzereinstellungen, wie gewünschte Temperatur, gewünschte Luftverteilung etc., eingebbar sind. Die eingegebenen Signale werden in dem Steuergerät elektronisch verarbeitet und über elektrische Verbindungen, in der Regel Rundleiter, dem Klimagerät, das ein Luftführungsgehäuse mit darin angeordneten Filter, Wärmetauscher, Luftstromsteuerelementen, Aktoren und gegebenenfalls Sensoren umfasst, zugeführt. Über einen Kabelbaum sind die elektrischen Komponenten des Klimageräts, wie Sensoren und Aktoren, beispielsweise Schrittverstellmotoren für die Luftstromsteuerelemente sowie das Gebläse, elektrisch miteinander verbunden.

Die Vielzahl an Aktoren und Sensoren bringt insgesamt einen erhöhten Verkabelungsaufwand, d.h. auch einen erhöhten Aufwand zur Kontaktierung der einzelnen elektrischen Komponenten, und damit einhergehende Kosten mit sich. Üblicherweise erfolgt bei der Montage die elektrische Kontaktierung mittels Steckern, die bei der Montage in entsprechende Steckbuchsen gesteckt werden. Dies erfolgt entweder vor oder nach dem Einbau der entsprechenden Komponente bzw. der elektrischen Leitung. Ferner müssen bei einer Demontage einer Komponente die Schrauben mit einem Werkzeug gelöst und die Steckverbindung getrennt werden. Ferner sind bei der Verwendung von Steckern und entsprechenden Steckbuchsen jeweils mindestens drei Kontaktstellen vorgesehen, welche allesamt potentielle Fehlerquellen darstellen,

Die US 5226634 offenbart eine Verbindungsvorrichtung mit einer Feder zum Koppeln von Leitungen.

Aus der DE 196 05 999 A1 ist eine Kontaktierung einer flächigen Antennenleiterstruktur bekannt, welche in ein Fahrzeugeinbauteil, insbesondere eine Fahrzeugscheibe, integriert ist. Hierbei sind zur Kontaktierung erste Kontaktierungsmittel, welche auf dem Fahrzeugeinbauteil angeordnet sind, und zweite Kontaktierungsmittel, welche karosserieseitig auf mindestens einem Kontaktfuß angeordnet sind, vorgesehen. Die Kontaktierung der ersten Kontaktierungsmittel mit den korrespondierenden zweiten Kontaktierungsmitteln erfolgt durch eine Relativbewegung zwischen Fahrzeugeinbauteil und Kontaktfuß beim Einbau, wobei die Relativbewegung einerseits bei bereits eingebautem Kontaktfuß durch das Fahrzeugeinbauteil, beispielsweise durch Aufsetzen, andererseits bei bereits eingebautem Fahrzeugeinbauteil durch den Kontaktfuß, beispielsweise durch Aufstecken, ausgeführt wird. Eine derartige Kontaktierung lässt jedoch noch Wünsche offen.

Heutige Bussysteme bestehen in der Regel aus Rundleitern mit handelsüblichen Rundleitersteckkontakten und Verbrauchern, z. B. Schrittverstellmotoren, mit integrierter Elektronik. Bei einem Ausfall der Elektronik wird der Verbraucher, z. B. Schrittverstellmotor, mitsamt der Elektronik ausgetauscht und entsorgt. Ein Trennen der Elektronik vom Verbraucher ist nur mit einem sehr hohen Kostenaufwand zu realisieren.

Bei herkömmlicher Kontaktierung wird zwischen dem Leiter und den Kontakten des Verbrauchers eine hohe Anzahl von Kontaktstellen benötigt. Gleichzeitig benötigt das Komplettsystem Rundleiter mit Stecker, Elektronik und Verbraucher relativ viel Bauraum.

Der Erfindung liegt die Aufgabe zugrunde, einen verbesserten Steckverbinder zur Verfügung zu stellen.

Diese Aufgabe wird gelöst durch einen Steckverbinder mit den Merkmalen des Anspruchs 1. Vorteilhafte Ausgestaltungen sind Gegenstand der Unteransprüche.

Der erfindungsgemäße Steckverbinder umfasst einen mit einer busfähigen Elektronik versehenen Kontaktvermittler und ein zur Anordnung des Kontaktvermittlers in einem Gehäuse vorgesehenes Fixierungselement, wobei das Fixierungselement rahmenartig ausgebildet ist und eine Öffnung aufweist, deren Maße im Wesentlichen denen des Kontaktvermittlers entsprechen, so dass der Kontaktvermittler in der Öffnung des Fixierungselements angeordnet werden kann und wobei das Gehäuse aus einer Oberschale und einer Unterschale besteht, wobei Oberschale und Unterschale durch einen oder mehrere Stege miteinander so verbunden sind, dass sie durch Zusammenklappen zu dem Gehäuse gefügt werden.

Der Kontaktvermittler ist vorzugsweise ein flaches Bauteil mit einer im Wesentlichen rechteckigen Grundform, deren Breite im Wesentlichen der Breite des verwendeten Flachleiters entspricht. Für den Kontaktvermittler wird eine doppelseitige Platine bevorzugt. Es ist aber auch möglich, dass der Kontaktvermittler eine flexible Platine (FPC), ein MID-Bauteil aus Kunststoff oder ein umspritztes Stanzgitter ist. Auf dem Kontaktvermittler ist oberflächenseitig in einer bevorzugten Ausgestaltung eine busfähige Elektronik angeordnet.

Auf einer der Oberflächenseiten, z.B. der Vorderseite des Kontaktvermittlers befinden sich Kontaktelemente, die vorzugsweise elastisch sind, z. B. Federkontakte, zur Kontaktierung des Kontaktvermittlers mit einem Flachleiter bzw. der auf dem Kontaktvermittler befindlichen Elektronik mit einem Flachleiter. In einer bevorzugten Ausgestaltung befindet sich auf der Vorderseite des Kontaktvermittlers darüber hinaus die busfähige Elektronik, z. B. ein ASIC und diverse SMD-Bauteile.

Auf der Rückseite des Kontaktvermittlers befinden sich Kontaktflächen zur Kontaktierung des Kontaktvermittlers mit einem Verbraucher bzw. der auf dem Kontaktvermittler befindlichen Elektronik mit einem Verbraucher. Anstelle der Kontaktflächen können zur Kontaktierung an den Verbraucher auch dort elastische Kontaktelemente, z. B. Federkontakte, vorhanden sein. Die Vorderseite des Kontaktvermittlers (= Kontakt zwischen Kontaktvermittler und Flachleiter) und die Rückseite des Kontaktvermittlers (= Kontakt zwischen Kontaktvermittler und Verbraucher) sind miteinander elektrisch verbunden.

Das Fixierungselement ist vorzugsweise ein flaches Bauteil mit einer im Wesentlichen rechteckigen Grundform, dessen Maße Länge und Breite größer sind als die entsprechenden Maße des verwendeten Kontaktvermittlers. Das Fixierungselement weist eine Öffnung auf, deren Maße im Wesentlichen denen des Kontaktvermittlers entsprechen, so dass der Kontaktvermittler in der Öffnung des Fixierungselements angeordnet werden kann.

Das Fixierungselement kann beispielsweise durch Spritzgießen aus Kunststoff hergestellt sein. In einer bevorzugten Ausführung verfügt es über Positionierhilfen für die Anordnung des Flachleiters am Fixierungselement und für die Anordnung des Fixierungselements im Gehäuse. Die Positionierhilfe für die Anordnung des Flachleiters am Fixierungselement ist vorzugsweise in Form von einem oder mehreren einstückig an einer Außenkante des Fixieru ngselements angeformte Dornen ausgeführt. Die Positionierhilfe für die Anordnung des Fixierungselements im Gehäuse kann in Form von Aussparungen oder Vorsprüngen der äußeren Kontur des Fixierungselements oder in Form von Löchern oder Dornen ausgeführt sein. Vorzugsweise ist diese Positionierhilfe in Form von Vorsprüngen der äußeren Kontur des Fixieru ngselements ausgeführt.

Das Gehäuse besteht aus einer Oberschale und einer Unterschale, die beispielsweise im Spritzgießverfahren aus Kunststoff hergestellt sind. Vorzugsweise sind Oberschale und Unterschale durch einen oder mehrere elastische Stege miteinander so verbunden, dass sie durch Zusammenklappen zu dem Gehäuse gefügt werden können, wobei der oder die elastischen Stege als Scharniere wirken. In einer besonders vorteilhaften Ausgestaltung verfügen Oberschale und Unterschale des Gehäuses über Rastmittel, die ein Fügen des Gehäuses ohne zusätzliche Befestigungsmittel wie Schrauben oder ähnliches erlauben.

Größe und Gestalt des Gehäuses erlauben es, den Kontaktvermittler und das Fixierungselement im Innern des Gehäuses unterzubringen. Das Gehäuse weist in einer bevorzugten Ausführung eine Positionierhilfe auf, die mit der Positionierhilfe des Fixierungselements für die Anordnung des Fixierungselements im Gehäuse korrespondiert. Die Positionierhilfe des Gehäuses für die Anordnung des Fixierungselements im Gehäuse kann in Form von Aussparungen oder Vorsprüngen der Seitenwände oder in Form von Löchern oder Dornen ausgeführt sein. Vorzugsweise ist diese Positionierhilfe in Form von Aussparungen in den Seitenwänden der Oberschale oder/und der Unterschale des Gehäuses ausgeführt, so dass die Vorsprünge der äußeren Kontur des Fixierungselements in die Aussparungen in den Seitenwänden des Gehäuses eingreifen, wenn das Gehäuse gefügt ist.

Das Gehäuse weist mindestens zwei Öffnungen auf, wobei die erste Öffnung zur Durchführung des Flachleiters dient und die zweite Öffnung zur Kontaktierung des Kontaktvermittlers mit einem Verbraucher bzw. der auf dem Kontaktvermittler befindlichen Elektronik mit einem Verbraucher dient. Die erste Öffnung kann durch Aussparungen einer Seitenwand der Oberschale oder einer Seitenwand der Unterschale oder durch Aussparungen je einer Seitenwand der Oberschale und der Unterschale gebildet werden. Die zweite Öffnung wird durch eine Öffnung in der Oberschale oder durch eine Öffnung in der Unterschale des Gehäuses gebildet.

Zur Montage des Steckverbinders wird zunächst der Flachleiter am Fixierungselement positioniert. Dazu wird der Flachleiter an der Positionierhilfe des Fixierungselements positioniert. Besteht die Positionierhilfe aus Dornen, die an einer Kante des Positionierungselements einstückig angeformt sind, so werden die Dornen in dafür vorgesehene Öffnungen des Flachleiters eingeführt.

Anschließend wird der Flachleiter über das Fixierungselement zur gegenüberliegenden Kante geführt. Dabei überdeckt der Flachleiter die Öffnung des Fixierungselements, deren Maße im Wesentlichen denen des Kontaktvermittlers entsprechen. Dann wird der Kontaktvermittler so in die Öffnung des Fixierungselements eingelegt, dass seine Vorderseite den Flachleiter berührt und in die Öffnung des Fixierungselements hineindrückt.

Das Fixierungselement mit dem eingelegten Kontaktvermittler und dem zwischen ihnen verlaufenden Flachleiter wird dann in die Oberschale oder die Unterschale des Gehäuses eingelegt und anschließend das Gehäuse gefügt, so dass der Flachleiter durch die erste Öffnung des Gehäuses verläuft und die Kontakte des Kontaktvermittlers zur Kontaktierung eines Verbrauchers von außen her durch die zweite Öffnung des Gehäuses zugänglich sind.

Das umschließende Gehäuse mit dem Fixierungselement und dem Kontaktvermittler stellt nun einen so genannten Smart Connector dar, der mit einem Flachleiter verbunden ist.

Dieser Smart Connector wird dann mit den von außen zugänglichen Kontakten des Kontaktvermittlers zur Kontaktierung eines Verbrauchers an einem Verbraucher so angebracht, dass er mit seinen Kontakten und den korrespondierenden Kontakten des Verbrauchers, z. B. Federkontakten, eine elektrische Verbindung eingeht.

Mit der vorliegenden Erfindung wird ein verbessertes System zur Kontaktierung zwischen einem Kabelstrang, einer busfähigen Elektronik und einem Verbraucher zur Verfügung gestellt, das es ermöglicht, Kabelstränge kostengünstig und variabel zu gestalten und gleichzeitig die Schnittstellen von Kabelsträngen zu Peripheriegeräten zu standardisieren.

Durch den erfindungsgemäßen Steckverbinder ist es möglich, einen Kabelstrang zu standardisieren, da der einzige Unterschied verschiedener Varianten darin besteht, dass sich die Leitungslänge, die Anzahl der Verbraucher, die Anzahl der Elektroniken, sowie deren Lage ändert. Die Lage der Verbraucher samt der Elektronik kann bei einer vollautomatischen Fertigung der Kabelstränge somit allein durch die Software der Produktionsanlage geändert werden. Die Kabelstrangfertigung wird vereinfacht und Kosten werden eingespart.

Ein weiterer Vorteil der Erfindung ist das einfache Austauschen der Elektronik oder der Verbraucher im Reparaturfall, wodurch Reparaturkosten und - aufwand sinken.

Die Verringerung der Kontaktstellen zwischen dem Leiter bis hin zu den Kontakten der Verbraucher ist ebenfalls positiv zu bewerten, da sich die Qualität des Kabelstranges durch eben diese Verringerung der Kontaktstellen erhöht.

Anhand von Zeichnungen wird ein Ausführungsbeispiel der Erfindung näher erläutert. Darin zeigen:
- Fig. 1: schematisch eine Oberflächenseite, z.B. die Vorderseite eines Kontaktvermittlers für einen Steckverbinder in perspektivischer Darstellung,
- Fig. 2: die Rückseite des Kontaktvermittlers gemäß Fig. 1 in perspektivischer Darstellung,
- Fig. 3: ein Fixierungselement für einen Steckverbinder in perspektivischer Darstellung,
- Fig. 4: das Fixierungselement mit eingelegtem Flachleiter,
- Fig. 5: die Bestandteile des erfindungsgemäßen Steckverbinders bei einem ersten Fügeschritt,
- Fig. 6: die Bestandteile des erfindungsgemäßen Steckverbinders bei einem zweiten Fügeschritt,
- Fig. 7: die Bestandteile des erfindungsgemäßen Steckverbinders bei einem dritten Fügeschritt,
- Fig. 8: die Kontaktierungsstelle eines Verbrauchers, und
- Fig. 9: die Kontaktierungsstelle eines Verbrauchers mit angekoppeltem erfindungsgemäßen Steckverbinder.

Einander entsprechende Teile sind in allen Figuren mit den gleichen Bezugszeichen versehen.

In Fig. 1 ist eine Oberflächenseite, z.B. die Vorderseite S1 eines Kontaktvermittlers 1 (auch Bauträgereinheit genannt) dargestellt.

Auf der Vorderseite S1 des Kontaktvermittlers 1 ist eine busfähige Elektronik 4 angeordnet. Außerdem sind auf der Vorderseite S1 des Kontaktvermittlers 1 elastische Federkontakte als Kontaktelemente 6 zur elektrischen/elektronischen Kontaktierung der auf dem Kontaktvermittler 1 befindlichen Elektronik 4 angeordnet.

In Fig. 2 ist die Rückseite S2 des Kontaktvermittlers 1 dargestellt.

Auf der Rückseite S2 des Kontaktvermittlers 1 befinden sich Kontaktflächen 8 zur elektrischen/elektronischen Kontaktierung der auf dem Kontaktvermittler 1 befindlichen Elektronik 4 mit einem Verbraucher.

In Fig. 3 ist ein Fixierungselement 10 dargestellt, welches zur einfachen Montage und sicheren Anordnung des Kontaktvermittlers 1 vorgesehen ist.

Das Fixierungselement 10 ist ein flaches, im Wesentlichen rechteckiges Bauteil, dessen Außenmaße Länge und Breite größer sind als die entsprechenden Maße des Kontaktvermittlers 1. Das Fixierungselement 10 weist eine rechteckige Öffnung 12 auf, deren Maße im Wesentlichen denen des Kontaktvermittlers 1 entsprechen, so dass der Kontaktvermittler 1 in der Öffnung 12 des Fixierungselements 10 angeordnet werden kann.

Das Fixierungselement 10 ist einstückig aus Kunststoff hergestellt und verfügt über Positionierhilfen P1 und P2 für die Anordnung eines Flachleiters 14 am Fixierungselement 10, wie in Figur 4 dargestellt, bzw. für die Anordnung des Fixierungselements 10 im Gehäuse 16, wie in Figur 5 dargestellt.

Die Positionierhilfe P1 für die Anordnung des Flachleiters 14 am Fixierungselement 10 besteht aus zwei an einer stirnseitigen Außenkante des Fixierungselements 10 angeformten Dornen 18. Die Positionierhilfe P2 für die Anordnung des Fixierungselements 10 im Gehäuse 16 besteht aus zwei Paaren von Vorsprüngen 20, 22 der äußeren Kontur des Fixierungselements 10. Dabei ist ein erstes Paar von Vorsprüngen 20 an den Enden der stirnseitigen Außenkante des Fixierungselements 10 angeordnet, an der sich auch die beiden Dornen 18 befinden, während ein zweites Paar von Vorsprüngen 22 an je einer der beiden gegenüberliegenden seitlichen Außenkanten des Fixierungselements 10 angeordnet ist.

In Fig. 4 ist das Fixierungselement 10 mit eingelegtem Flachleiter 14 dargestellt.

Zur Positionierung des Flachleiters 14 am Fixierungselement 10 werden die Dornen 18 der Positionierhilfe P1 für die Anordnung des Flachleiters 14 am Fixierungselement 10 in dafür vorgesehene Öffnungen des Flachleiters 14 eingeführt. Anschließend wird der Flachleiter 14 über das Fixierungselement 10 zu dessen gegenüberliegender Kante geführt. Dabei überdeckt der Flachleiter 14 die Öffnung 12 des Fixierungselements 10, deren Maße im Wesentlichen denen des Kontaktvermittlers 1 entsprechen. Mit anderen Worten: Der Kontaktvermittler 1 ist eine rechteckige, doppelseitige Platine, deren Breite im Wesentlichen der Breite des verwendeten Flachleiters 14 entspricht. Die Vorderseite S1 und die Rückseite S2 des Kontaktvermittlers 1 sind miteinander elektrisch verbunden.

In Fig. 5 sind alle Bestandteile - Kontaktvermittler 1, Fixierungselement 10, Gehäuse 16 und Flachleiter 14 - eines erfindungsgemäßen Steckverbinders 24 bei einem ersten Fügeschritt dargestellt.

Das Gehäuse 16 ist ein Kunststoffformteil, das aus einer Oberschale 16a, einer Unterschale 16b und die Oberschale 16a und die Unterschale 16b verbindenden quer- und längsseitigen Stege 16c besteht. Der querseitige Steg 16c reicht nicht über die gesamte Breite des Gehäuses 16, sondern lässt an den beiden Enden der betreffenden Gehäuseseite je einen Abschnitt frei, dessen Breite im Wesentlichen der Breite der an den Enden der stirnseitigen Außenkante des Fixierungselements 10 angeordneten Vorsprünge 20 entspricht.

Dadurch können Oberschale 16a und Unterschale 16b durch Zusammenklappen zu dem Gehäuse 16 gefügt werden, wobei der querseitige Steg 16c als Scharnier wirkt und im gefügten Zustand eine Seitenwand des Gehäuses 16 bildet. Je nach Art und Ausbildung des Gehäuses 16 können der querseitige Steg 16c und/oder die längsseitigen Stege 16c elastisch oder formstabil ausgebildet sein. Beidseitig des querseitigen Stegs 16c sind Aussparungen 26 in der Seitenwand des Gehäuses 16 vorgesehen, die zur Aufnahme der Positionierhilfe P2 für die Anordnung des Fixierungselements 10 im Gehäuse 16 geeignet sind. Oberschale 16a und Unterschale 16b des Gehäuses 16 verfügen an der dem querseitigen Steg 16c gegenüber liegenden Seite über Rastelemente 28, die ein Fügen des Gehäuses 16 ohne zusätzliche Befestigungsmittel erlauben.

Größe und Gestalt des Gehäuses 16 erlauben es, den Kontaktvermittler 1 und das Fixierungselement 10 im Innern des Gehäuses 16 anzuordnen. Das Gehäuse 16 weist eine Positionierhilfe P3 in Form von Aussparungen 26 in den Seitenwänden oder längsseitigen Stegen 16c der Oberschale 16a und der Unterschale 16b des Gehäuses 16 auf, die mit der Positionierhilfe P2 des Fixierungselements 10 für die Anordnung des Fixierungselements 10 im Gehäuse 16 korrespondieren, so dass die Vorsprünge 22 der äußeren Kontur des Fixierungselements 10 in die Aussparungen 26 in den Seitenwänden des Gehäuses 16 eingreifen, wenn das Gehäuse 16 gefügt ist.

Das Gehäuse 16 weist weiterhin zwei Öffnungen 30a, 30b auf, wobei die erste Öffnung 30a zur Durchführung des Flachleiters 14 dient und die zweite Öffnung 30b zur Kontaktierung des Kontaktvermittlers 1 mit einem Verbraucher bzw. der auf dem Kontaktvermittler 1 befindlichen Elektronik 4 mit einem Verbraucher dient.

Die erste Öffnung 30a ist dadurch gebildet, dass weder die Oberschale 16a noch die Unterschale 16b des Gehäuses 16 an der dem querseitigen Steg 16c gegenüberliegenden Seite eine Seitenwand aufweisen. Dadurch bleibt diese Seite des Gehäuses 16 im gefügten Zustand offen. Die zweite Öffnung 30b wird durch eine rechteckige Öffnung in der Oberschale 16a gebildet.

Zunächst wird der Flachleiter 14 in der beschriebenen Weise am Fixierungselement 10 positioniert. Dann wird das Fixierungselement 10 so in das geöffnete Gehäuse 16 eingelegt, dass die beiden Vorsprünge 20 der Außenkontur des Fixierungselements 10, die die Positionierhilfe P2 des Fixierungselements 10 für die Anordnung des Fixierungselements 10 im Gehäuse 16 bilden, in die beiden Aussparungen 26 greifen, die beidseitig der längsseitigen Stege 16c verbleiben.

Der Kontaktvermittler 1 wird so in die Öffnung 12 des Fixierungselements 10 eingelegt, dass seine Vorderseite S1 den Flachleiter 14 berührt und in die Öffnung 12 des Fixierungselements 10 hineindrückt. Dabei entsteht ein elektrischer Kontakt zwischen den elastischen Kontaktelementen 6 auf der Vorderseite S1 des Kontaktvermittlers 1 und den Leiterzügen des Flachleiters 14. Gleichzeitig wird die busfähige Elektronik 4 gekapselt, so dass sie vor äußeren Einflüssen geschützt ist.

In Fig. 6 sind die Bestandteile des erfindungsgemäßen Steckverbinders 24 bei einem zweiten Fügeschritt dargestellt.

Der Kontaktvermittler 1 ist in die Öffnung 12 des Fixierungselements 10 eingelegt. Das Gehäuse 16 ist noch geöffnet, wobei sich die zweite Öffnung 30b, die sich in der Oberschale 16a befindet, oberhalb der nach außen weisenden Rückseite S2 des Kontaktvermittlers 1 befindet. Dann wird das Gehäuse 16 durch Zusammenklappen und Einrasten der Rastelemente 28 der Oberschale 16a und der Unterschale 16b gefügt.

In Fig. 7 sind die Bestandteile des erfindungsgemäßen Steckverbinders 24 bei einem dritten Fügeschritt dargestellt.

Das Gehäuse 16 ist durch Zusammenklappen und Einrasten der Rastelemente 28 der Oberschale 16a und der Unterschale 16b gefügt. Der Flachleiter 14 verläuft durch die erste Öffnung 30a des Gehäuses 16 hindurch in dieses hinein. Die zweite Öffnung 30b des Gehäuses 16 ist oberhalb der auf der Rückseite S2 des Kontaktvermittlers 1 angeordneten Kontaktflächen 8 positioniert, so dass die auf dem Kontaktvermittler 1 befindliche Elektronik 4 mit einem Verbraucher in Kontakt treten kann.

In Fig. 8 ist die Kontaktierungsstelle 32 eines Verbrauchers 34 dargestellt.

An ihr befinden sich elastische Kontaktelemente 36 sowie Halteorgane 42 für den erfindungsgemäßen Steckverbinder 24.

In Fig. 9 ist die Kontaktierungsstelle 32 eines Verbrauchers 34 mit angekoppeltem erfindungsgemäßem Steckverbinder 24 dargestellt.

Der erfindungsgemäße Steckverbinder 24 ist in die Halteorgane 38 für den erfindungsgemäßen Steckverbinder 24 eingeschoben. Die zweite Öffnung 30b des Gehäuses 16 ist den elastischen Kontaktelementen 36 der Kontaktierungsstelle 32 des Verbrauchers 34 zugewandt, so dass ein elektrischer Kontakt zwischen diesen elastischen Kontaktelementen 36 und den Kontaktflächen 8 auf der Rückseite S2 des Kontaktvermittlers 1 besteht.

### Bezugszeichenliste

- 1: Kontaktvermittler
- 4: busfähige Elektronik
- 6: Kontaktelement
- 8: Kontaktfläche
- 10: Fixierungselement
- 12: Öffnung
- 14: Flachleiter
- 16: Gehäuse
- 16a: Oberschale
- 16b: Unterschale
- 16c: Steg
- 18: Dorn
- 20: erstes Paar von Vorsprüngen
- 22: zweites Paar von Vorsprüngen
- 24: Steckverbinder
- 26: Aussparung
- 28: Rastelement
- 30a: erste Öffnung
- 30b: zweite Öffnung
- 32: Kontaktstelle
- 34: Verbraucher
- 36: Kontaktelement
- 38: Halteorgan

- P1, P2, P3: Positionierhilfen
- S1: Vorderseite
- S2: Rückseite

## Patentansprüche

1. Steckverbinder (24) zur elektrischen Kontaktierung eines Verbrauchers (34), insbesondere in einem Bussystem mit einem Leiterstrang, umfassend einen mit einer busfähigen Elektronik (4) versehenen Kontaktvermittler (1) und ein zur Anordnung des Kontaktvermittlers (1) in einem Gehäuse (16) vorgesehenen Fixierungselement (10), wobei das Fixierungselement (10) rahmenartig ausgebildet ist und eine Öffnung (12) aufweist, deren Maße im Wesentlichen denen des Kontaktvermittlers (1) entsprechen, so dass der Kontaktvermittler (1) in der Öffnung (12) des Fixierungselements (10) angeordnet werden kann und wobei das Gehäuse (16) aus einer Oberschale (16a) und einer Unterschale (16b) besteht, wobei Oberschale (16a) und Unterschale (16b) durch einen oder mehrere Stege (16c) miteinander so verbunden sind, dass sie durch Zusammenklappen zu dem Gehäuse (16) gefügt werden.

2. Steckverbinder (24) nach Anspruch 1, wobei die busfähige Elektronik (4) oberflächenseitig, insbesondere auf einer Vorderseite (S1) des Kontaktvermittlers (1) angeordnet ist.

3. Steckverbinder (24) nach Anspruch 2, wobei auf der Vorderseite (S1) des Kontaktvermittlers (1) Kontaktelemente (6) zur Kontaktierung des Kontaktvermittlers (1) bzw. der auf dem Kontaktvermittler (1) befindlichen Elektronik (4) mit einem Flachleiter (14) angeordnet sind.

4. Steckverbinder (24) nach einem der vorhergehenden Ansprüche, wobei auf der Rückseite (S2) des Kontaktvermittlers (1) Kontaktflächen (8) oder Kontaktelemente (6) zur Kontaktierung des Kontaktvermittlers (1) bzw. der auf dem Kontaktvermittler (1) befindlichen Elektronik (4) mit einem Verbraucher (34) angeordnet sind.

5. Steckverbinder (24) nach Anspruch 4, wobei die Vorderseite (S1) und die Rückseite (S2) des Kontaktvermittlers (1) miteinander elektrisch verbunden sind.

6. Steckverbinder (24) nach einem der vorhergehenden Ansprüche, wobei das Fixierungselement (10) Positionierhilfen (P1, P2) für die Anordnung des Flachleiters (14) am Fixierungselement (10) und für die Anordnung des Fixierungselements (10) im Gehäuse (16) aufweist.

7. Steckverbinder (24) nach Anspruch 6, wobei die Positionierhilfe (P1) des Fixierungselements (10) für die Anordnung des Flachleiters (14) am Fixierungselement (10) aus einem oder mehreren einstückig an einer Außenkante des Fixierungselements (10) angeformten Dornen (18) gebildet ist.

8. Steckverbinder (24) nach Anspruch 6 oder 7, wobei die Positionierhilfe (P2) für die Anordnung des Fixierungselements (10) im Gehäuse (16) aus Vorsprüngen (20, 22) der äußeren Kontur des Fixierungselements (10) gebildet ist.

9. Steckverbinder (24) nach einem der vorhergehenden Ansprüche, wobei Größe und Gestalt des Gehäuses (16) so gewählt sind, dass der Kontaktvermittler (1) und das Fixierungselement (10) im Innern des Gehäuses (16) Platz finden.

10. Steckverbinder (24) nach einem der vorhergehenden Ansprüche, wobei das Gehäuse (16) mindestens zwei Öffnungen (30a, 30b) aufweist, wobei eine erste Öffnung (30a) zur Durchführung des Flachleiters (14) durch Aussparungen (26) einer Seitenwand der Oberschale (16a) oder/und der Unterschale (16b) gebildet wird und eine zweite Öffnung (30b) zur Kontaktierung des Kontaktvermittlers (1) bzw. der auf dem Kontaktvermittler (1) befindlichen Elektronik (4) mit einem Verbraucher durch eine Öffnung in der Oberschale (16a) oder in der Unterschale (16b) des Gehäuses (16) gebildet wird.

11. Steckverbinder (24) nach einem der vorhergehenden Ansprüche, wobei der oder die Stege (16c) als Scharniere wirken.

12. Steckverbinder (24) nach einem der vorhergehenden Ansprüche, wobei Oberschale (16a) und Unterschale (16b) des Gehäuses (16) über Rastelemente (28) verfügen, die ein Fügen des Gehäuses (16) ohne zusätzliche Befestigungsmittel erlauben.

13. Steckverbinder (24) nach einem der vorhergehenden Ansprüche, wobei das Gehäuse (16) eine mit der Positionierhilfe (P2) des Fixierungselements (10) für die Anordnung des Fixierungselements (10) im Gehäuse (16) korrespondierende Positionierhilfe (P3) aufweist, die aus Aussparungen (26) in den Seitenwänden der Oberschale (16a) oder/und der Unterschale (16b) des Gehäuses (16) besteht, so dass die Vorsprünge (22) des Fixierungselements (10) in die Aussparungen (26) des Gehäuses (16) eingreifen, wenn das Gehäuse (16) gefügt ist.

## Claims

1. Connector (24) for electrically contacting a load (34), in particular in a bus system with a conductor strand, comprising a contact intermediary member (1) with an electronics unit (4) with bus capability and a fixing element (10) provided to locate the contact intermediary member (1) in a housing (16), wherein the fixing element (10) is designed as a frame and has an opening (12), the dimensions of which substantially correspond to those of the contact intermediary member (1), so that the contact intermediary member (1) can be located in the opening (12) of the fixing element (10), and wherein the housing (16) comprises an upper shell (16a) and a lower shell (16b), the upper shell (16a) and the lower shell (16b) being joined to one another by one or more webs (16c) such that they form the housing (16) when folded together.

2. Connector (24) according to claim 1, wherein the electronics unit (4) with bus capability is located on the surface, in particular on a front side (S1), of the contact intermediary member (1).

3. Connector (24) according to claim 2, wherein the front side (S1) of the contact intermediary member (1) supports contact elements (6) for contacting the contact intermediary member (1) or the electronics unit (4) on the contact intermediary member (1) with a flat conductor (14).

4. Connector (24) according to any of the preceding claims, wherein contact surfaces (8) or contact elements (6) are located on the rear side (S2) of the contact intermediary member (1) for contacting the contact intermediary member (1) or the electronics unit (4) on the contact intermediary member (1) with a load (34).

5. Connector (24) according to claim 4, wherein the front side (S1) and the rear side (S2) of the contact intermediary member (1) are electrically connected to one another.

6. Connector (24) according to any of the preceding claims, wherein the fixing element (10) comprises positioning aids (P 1, P2) for locating the flat conductor (14) on the fixing element (10) and for locating the fixing element (10) in the housing (16).

7. Connector (24) according to claim 6, wherein the positioning aid (P1) for locating the flat conductor (14) on the fixing element (10) is represented by one or more pins (18) integrated with an outer edge of the fixing element (10).

8. Connector (24) according to claim 6 or 7, wherein the positioning aid (P2) for locating the fixing element (10) in the housing (16) is represented by projections (20, 22) of the external contour of the fixing element (10).

9. Connector (24) according to any of the preceding claims, wherein the size and the shape of the housing (16) are selected such that the contact intermediary member (1) and the fixing element (10) can be accommodated within the housing (16).

10. Connector (24) according to any of the preceding claims, wherein the housing (16) has at least two openings (30a, 30b), wherein a first opening (30a) for routing the flat conductor (14) is represented by recesses (26) of a side wall of the upper shell (16a) and/or the lower shell (16b) and a second opening (30b) for contacting the contact intermediary member (1) or the electronics unit (4) located on the contact intermediary member (1) with a load is represented by an opening in the upper shell (16a) or in the lower shell (16b) of the housing (16).

11. Connector (24) according to any of the preceding claims, wherein the web(s) (16c) act(s) as hinges.

12. Connector (24) according to any of the preceding claims, wherein the upper shell (16a) and the lower shell (16b) of the housing (16) are provided with locking elements (28) allowing the joining together of the housing (16) without the use of additional fastenings.

13. Connector (24) according to any of the preceding claims, wherein the housing (16) is provided with a positioning aid (P3) corresponding to the positioning aid (P2) of the fixing element (10) for locating the fixing element (10) in the housing (16), said positioning aid (P3) consisting of recesses (26) in the side walls of the upper shell (16a) and/or the lower shell (16b) of the housing (16), so that the projections (22) of the fixing element (10) engage the recesses (26) of the housing (16) when the housing (16) is joined together.

## Revendications

1. Connecteur (24) pour la mise en contact électrique d'un récepteur (34), en particulier dans un système de bus comportant une ligne de conducteurs, comprenant un contacteur (1) doté d'un dispositif électronique (4) compatible avec un bus, et un élément de fixation (10) prévu pour l'agencement du contacteur (1) dans un boîtier (16), où l'élément de fixation (10) est configuré en forme de cadre et présente une ouverture (12) dont les dimensions correspondent pratiquement à celles du contacteur (1), de sorte que le contacteur (1) peut être disposé dans l'ouverture (12) de l'élément de fixation (10), et où le boîtier (16) se compose d'une coque supérieure (16a) et d'une coque inférieure (16b), où la coque supérieure (16a) et la coque inférieure (16b) sont reliées entre elles par un ou plusieurs bord(s) (16c), de manière telle qu'en rabattant les coques, elles soient repliées pour former le boîtier (16).

2. Connecteur (24) selon la revendication 1, où le dispositif électronique (4) compatible avec un bus est disposé sur une surface, en particulier sur une face avant (S1) du contacteur (1).

3. Connecteur (24) selon la revendication 2, où des éléments de contact (6) servant à la mise en contact du contacteur (1), ou bien du dispositif électronique (4) se trouvant sur le contacteur (1), avec un conducteur plat (14), sont disposés sur la face avant (S1) du contacteur (1) .

4. Connecteur (24) selon l'une quelconque des revendications précédentes, où des surfaces de contact (8) ou les éléments de contact (6) servant à la mise en contact du contacteur (1), ou bien du dispositif électronique (4) se trouvant sur le contacteur (1), avec un récepteur (34), sont disposé(e)s sur la face arrière (S2) du contacteur (1).

5. Connecteur (24) selon la revendication 4, où la face avant (S1) et la face arrière (S2) du contacteur (1) sont connectées électriquement entre elles.

6. Connecteur (24) selon l'une quelconque des revendications précédentes, où l'élément de fixation (10) présente des éléments d'aide au positionnement (P1, P2) prévus pour l'agencement du conducteur plat (14) sur l'élément de fixation (10) et pour l'agencement de l'élément de fixation (10) dans le boîtier (16).

7. Connecteur (24) selon la revendication 6, où l'élément d'aide au positionnement (P1) de l'élément de fixation (10), prévu pour l'agencement du conducteur plat (14) sur l'élément de fixation (10), est formé par un ou plusieurs ergots (18) moulés en formant une seule et même pièce sur un bord extérieur de l'élément de fixation (10).

8. Connecteur (24) selon la revendication 6 ou 7, où l'élément d'aide au positionnement (P2), prévu pour l'agencement de l'élément de fixation (10) dans le boîtier (16), est formé par des parties saillantes (20, 22) du contour extérieur de l'élément de fixation (10).

9. Connecteur (24) selon l'une quelconque des revendications précédentes, où la taille et la forme du boîtier (16) sont choisies de manière telle, que le contacteur (1) et l'élément de fixation (10) aient de la place à l'intérieur du boîtier (16).

10. Connecteur (24) selon l'une quelconque des revendications précédentes, où le boîtier (16) présente au moins deux ouvertures (30a, 30b), où une première ouverture (30a), servant au passage du conducteur plat (14), est formée par des évidements (26) d'une paroi latérale de la coque supérieure (16a) et / ou de la coque inférieure (16b), et une deuxième ouverture (30b), servant à la mise en contact du contacteur (1), ou bien du dispositif électronique se trouvant sur le contacteur (1), avec un récepteur, est formée par une ouverture dans la coque supérieure (16a) ou dans la coque inférieure (16b) du boîtier (16).

11. Connecteur (24) selon l'une quelconque des revendications précédentes, où le bord ou les bords (16c) agit ou agissent comme des charnières.

12. Connecteur (24) selon l'une quelconque des revendications précédentes, où la coque supérieure (16a) et la coque inférieure (16b) du boîtier (16) disposent d'éléments d'encliquetage (28) qui permettent un pliage du boîtier (16) sans moyens de fixation supplémentaires.

13. Connecteur (24) selon l'une quelconque des revendications précédentes, où le boîtier (16) présente un élément d'aide au positionnement (P3) correspondant à l'élément d'aide au positionnement (P2) de l'élément de fixation (10) prévu pour l'agencement de l'élément de fixation (10) dans le boîtier (16), élément d'aide au positionnement correspondant qui se compose d'évidements (26) dans les parois latérales de la coque supérieure (16a) et / ou de la coque inférieure (16b) du boîtier (16), de sorte que les parties saillantes (22) de l'élément de fixation (10) s'engagent dans les évidements (26) du boîtier (16), lorsque le boîtier (16) est replié.
